# EUROPÄISCHE PATENTSCHRIFT

(11) **EP 0 129 117 B1**
(45) Veröffentlichungstag und Bekanntmachung des Hinweises auf die Patenterteilung: **22.04.1987**
(21) Anmeldenummer: 84106163.3
(22) Anmeldetag: 30.05.1984
(51) Int. Cl.: B65B 13/10, B65B 13/22

(54) **Maschine zum Umschnüren von Packstücken**
Banding machine for packages
Machine pour cercler des colis

(30) Priorität: 21.06.1983 CH 3386/83
(43) Veröffentlichungstag der Anmeldung: 27.12.1984
(73) Patentinhaber: Strapex AG, CH-5610 Wohlen (CH)
(72) Erfinder: Fischer, Charles, CH-5610 Wohlen (CH)
(74) Vertreter: Patentanwälte Schaad, Balass, Menzl & Partner AG

## Beschreibung

Die Erfindung betrifft eine Maschine zum Umschnüren von Packstücken nach dem Oberbegriff des Anspruchs 1.

Eine solche, einen Umschnürungstunnel aufweisende, auf Knopfdruck automatisch arbeitende Maschine ist zur fortlaufenden Umschnürung von hintereinander zugeführten Packstükken bestimmt, die beispielsweise Pakete oder zu bündelnde Gegenstände sein können. Als Umschnürungsmittel dient vorzugsweise ein von einer Vorratsrolle abgezogenes Kunststoffband, welches um das Packstück herumgespannt, abgeschnitten und an seinen Enden miteinander verschweisst wird. Das Umschnürungsmittel kann jedoch auch eine andere Querschnittsform als ein Band aufweisen oder eine Schnur sein. Die Maschine ist insbesondere für ein solches Umschnürungsmittel vorgesehen, welches infolge ungenügender Steifigkeit um das Packstück herumgezogen, anstatt herumgestossen werden muss.

Eine aus der DE-OS 25 18211 bekannte Maschine dieser Art weist zum Umsteuern des als Mitnehmerklemme bezeichneten Läufers für das Umschnürungsmittel eine Programmschaltung auf. Diesem Hinweis ist zu entnehmen, dass das Anhalten des Läufers sowie die zum Abgeben des um das Packstück umführten Umschnürungsmittelanfanges und zum Erfassen des neuen Anfanges erforderlichen Betätigungen mittels einer Schaltung gesteuert werden. Dazu ist es erforderlich, den den Läufer tragenden Riemen zusammen mit dem Läufer nach jedem Umlauf anzuhalten und erneut zu beschleunigen. Jede Beschleunigung beansprucht jedoch umso mehr Zeit, je mehr Masse beschleunigt werden muss.

Ferner ist mit jeder Beschleunigung ein erhöhter Verschleiss der beanspruchten Teile verbunden. Um eine solche Maschine rationell einsetzen zu können, muss der Arbeitszyklus so kurz wie möglich sein.

Ein anderer Nachteil der bekannten Maschine ist die durch den Speicher mit Rückspeicherungskapazität beschränkte Rückzugskraft beim Spannen des Umschnürungsmittels um das Packstück. Dies ist dadurch bedingt, dass der Speicher ein zwischen der Vorratsrolle und dem Umführungsbereich angeordneter Durchlaufspeicher ist, dessen Rückzugskraft kleiner als die Zugkraft des Läufers sein muss.

Ferner ist aus der DE-PS 913 637 eine Umschnürungsmaschine bekannt, welche jedoch nicht der Gattung der Tunnelmaschinen angehört, so dass die zu umschnürenden Packstücke nicht hintereinander durchgeschoben werden können. Es ist daher erforderlich, jedes umschnürte Packstück wieder nach der Seite zurückzunehmen, von der es zugeführt wurde, so dass eine rationelle Handhabung erschwert ist. Diese bekannte Maschine weist eine beständig in Antrieb versetzte, mit Ansätzen als Mitnehmer besetzte Kette auf, an welche ein mittels Rollen auf einer Führungsbahn geführter Wagen an- und abkuppelbar ist. Der Wagen zieht mittel einer ösenartigen Vorrichtung einen Draht als Umschnürungsmittel um das zuvor eingelegte Packstück herum. Durch die Art der Umschnürungsmittelzuführung ist diese bekannte Maschine nicht zur Verarbeitung von Band geeignet. Die umlaufende Kette und der auf Rollen laufende Wagen verursachen bekanntlich einen nicht unerheblichen Lärm. Die Mitnehmer an der Kette erfordern eine Spezialausführung der einem Verschleiss unterworfenen Kette und verursachen beim Einkuppeln des Wagens nicht nur einen zusätzlichen Lärm, sondern auch eine ruckartige Beanspruchung aller beweglichen Teile. Eine vorbereitende Schlaufenbildung ist bei dieser Maschine nicht möglich, so dass der Umschlingungsvorgang erst nach dem Einlegen und Festhalten des Packstückes erfolgen kann. Demzufolge sind mit dieser bekannten Maschine keine nennenswerten kurzen Arbeitszyklen möglich.

Der Erfindung liegt die Aufgabe zugrunde, eine Maschine der eingangs genannten Art zu schaffen, bei welcher zur Erzielung einer hohen Taktgeschwindigkeit bei jedem Arbeitszyklus nur eine geringe Masse zu beschleunigen ist. In einer Ausgestaltung soll die Spannkraft beim Spannen des Umschnürungsmittels grösser als die Zugkraft des Läufers sein.

Die gestellte Aufgabe wird erfindungsgemäss durch die im kennzeichnenden Teil des Anspruchs 1 angegebenen Merkmale gelöst.

Bei der erfindungsgemässen Lösung ist lediglich der eine geringe Masse aufweisende Läufer zu beschleunigen und wieder abzubremsen, während der Riemen samt seinem Antrieb weiterlaufen kann. Es ist zwar auch möglich, die dem Antrieb zugeführte Energie vor dem Anhalten des Läufers vorübergehend zu unterbrechen, um durch den dadurch eingeleitenden Auslauf eine sanftere Abbremsung des abgekuppelten Läufers zu erzielen. Obwohl die kurzzeitige Unterbrechung der Antriebsenergie kaum zu einer feststellbaren Geschwindigkeitsverringerung des Riemens führt, lässt sich dadurch eine Geräuschverminderung und auch ein noch geringerer Verschleiss der zum Abbremsen des Läufers beanspruchten Teile erzielen.

Beim erneuten Start des Läufers weist der Riemen jedoch wieder seine volle Geschwindigkeit auf. Da die Kupplungsvorrichtung erfindungsgemäss ausschliesslich am Läufer angeordnet ist, sind am Riemen keine Mittel, wie beispielsweise Mitnehmer, erforderlich, so dass sich handelsübliche Riemen für diesen Zweck eignen. Entlang der Umführungsbahn ist für den vom Riemen frei getragenen Läufer keine Führung erforderlich.

Anhand der Zeichnungen werden Ausführungsbeispiele der Erfindung näher erläutert. Es zeigt:
Fig. 1 ein Prinzipschema einer Maschine zum Umschnüren von Packstücken,
Fig. 2 die Maschine in Frontansicht,
Fig. 3 Ein zum Umtragen des Umschnürungsmittels bestimmter Läufer im Querschnitt nach der Schnittlinie 111-111 der Fig. 5,
Fig. 4 der Läufer in einer Seitenansicht,
Fig. 5 den Läufer nach der Schnittlinie V-V in Fig. 4,
Fig. 6 eine Vorrichtung zum Ab- und Ankuppeln des Läufers in der Stellung bei ankommendem Läufer,
Fig. 7 die Vorrichtung nach der Fig. 6 bei abgestopptem Läufer,
Fig. 8 die Vorrichtung nach der Fig. 6 bei positioniertem Läufer,
Fig. 9 die Vorrichtung nach der Fig. 6 in der Ankuppelstellung,
Fig. 10 eine Vorrichtung zum Verschieben des positionierten Läufers in die Bandabgabe- und Bandaufnahmestellung, mit einem Stössel zum Öffnen der Bandklemme des Läufers,
Fig. 11 die Vorrichtung nach der Fig. 10 in der Draufsicht,
Fig. 12 die Vorrichtung nach der Fig. 10 in einer Stirnansicht,
Fig. 13 die Vorrichtung nach der Fig. 10 in einer gegenüber der Fig. 12 verschwenkten Stellung,
Fig. 14 ein Schema der Läuferbewegungen zum Abgeben des Bandanfanges nach dem Umführen und zum Aufnehmen des neuen Bandanfanges,
Fig. 15 eine Abwerfvorrichtung für das umführte Band auf das Packstück und
Fig. 16 eine Spannvorrichtung für das Band.

In Fig. 1 sind die einzelnen Baugruppen der zum Umschnüren von Packstücken bestimmten Maschine in funktionellem Zusammenhang dargestellt. Das zum Umschnüren bestimmte Band 20 wird mittels eines Bandzufuhrantriebes 21 von einer Vorratsrolle 22 abgezogen und einem Bandspeicher 23 zugeführt, der zwei sich einander gegenüberliegende Rollensätze 24 und 25 aufweist, welche durch Federkraft in entgegengesetzte Richtungen vorbelastet sind. Jeder der beiden Rollensätze 24 und 25 weist mehrere, auf je einer Achse frei drehbar angeordnete Rollen auf. Die Rollen der beiden Rollensätze werden vom Band 20 abwechselnd umschlungen. Nachdem das Band 20 sämtliche Rollen des Bandspeichers 23 passiert hat, wird es über eine Kraftspannvorrichtung 26 und eine Umlenkrolle 27 einer Umlaufbahn 28 zugeführt, in welcher sich eine Verschlusseinrichtung 29 und vier Bandrollen 30, 31, 32 und 33 befinden. Der Anfang des Bandes 20 wird von einem Läufer 34 um die vier Bandrollen 30 bis 33 entlang der Umlaufbahn 28 herumgeführt, bis er wieder die Verschlusseinrichtung 29 erreicht.

Der Läufer 34 ist an einen endlosen Riemen 35 an- und abkuppelbar, welcher vier Riemen-Umlenkrollen 36, 37, 38 und 39 umschlingt, die sich jeweils neben den Bandrollen 30 bis 33 befinden, wobei es jedoch nicht erforderlich ist, dass sie unmittelbar koaxial zu diesen angeordnet sind. Zum kontinuierlichen Antrieb des Riemens 35 dient ein Riemenantrieb 40, welcher über ein Riemengetriebe 41 mit der ersten Riemen-Umlenkrolle 36 antriebsverbunden ist.

Ein Betätigungsmagnet 42 ist mittels Übertragungsglieder 43 mit den Bandrollen 30 bis 33 verbunden, um dieses aus der Bandebene wegzuschwenken, damit das Band 20 zum Umschnüren des nicht dargestellten Packstückes, welches sich innerhalb der Umlaufbahn 28 befindet, freigegeben wird. Die Übertragungsglieder 43 können beispielsweise ein Gestänge oder Seilzüge aufweisen.

Zur Betätigung der Verschlusseinrichtung 29 dient ein Antrieb 44, durch welchen auch eine in der Fig. 1 nicht dargestellte An- und Abkuppeleinrichtung für den Läufer 34 betätigt wird. Ferner dient der Antrieb 44 auch zur Betätigung einer Bandklemme, mit welcher der Läufer 34 das Band 20 erfasst.

Ein erster Schalter 45 in der Nähe der Verschlusseinrichtung 29 signalisiert, wenn sich der Läufer 34 in der Verschlussstellung befindet. Ein mit den Übertragungsgliedern 43 verbundener zweiter Schalter 46 dient zur zeitverzögerten Freigabe eines weiteren Arbeitszyklus. Ein mit dem Bandspeicher 23 verbundener dritter Schalter 47 dient zum Nachladen des Bandspeichers durch Einschalten des Bandzufuhrantriebes 21.

In der Fig. 2 ist eine Maschine zum Umschnüren von Packstücken in der Frontansicht dargestellt, die nach dem in der Fig. 1 dargestellten Prinzipschema arbeitet. Aus der Fig. 2 geht insbesondere hervor, dass die Maschine eine Tischfläche 50 aufweist, auf welcher die nicht dargestellten, zum Umschnüren bestimmten Packstücke durch den Tunnel 51 nacheinander hindurchschiebbar sind. Zum Auslösen des Umschnürungsvorganges dient entweder eine Taste auf einem Bedienungsfeld 52 oder ein nicht dargestellter Fussschalter.

Die Vorratsrolle 22 befindet sich zur leichten Auswechselbarkeit seitlich an der Maschine. Der Umschnürungstunnel 51 ist von einem Rahmen 53 umgeben, welcher die Umlaufbahn 28 umschliesst. Zur Symbolisierung der Umlaufbahn 28 sind der Riemen 35 und die Riemen-Umlenkrollen 36 bis 39 als unsichtbare Kanten angedeutet.

Zur Tunnelmitte hin weist der Rahmen 53 in der Umschlingungsebene einen nicht sichtbaren Schlitz auf, um das Band 20 zur Umschnürung der Packstücke freizugeben. Die Ruhestellung des Läufers 34 befindet sich in der dargestellten Verschlussstellung.

Unterhalb der Tischfläche 50 befindet sich eine die nachfolgend aufgeführten Funktionen erfüllende Einheit 54:
- Abkuppeln des Läufers 34 vom Riemen 35
- Positionieren des Läufers 34 in einer vorbestimmten Stellung
- Bewegen des Läufers 34 in eine Stellung zum Abgeben des um das Packstück herumgeführten Bandes
- Bewegen des Läufers 34 in eine zweite Stellung zum Greifen des neuen Bandanfanges
- Abschneiden des Bandes
- Verschliessen der beiden Bandenden des um das Packstück herumgelegten Bandes
- Ankuppeln des Läufers 34 am Riemen 35 für den nächsten Umschnürungsvorgang
- Freigeben des am Packstück verschlossenen Bandes

Zum Erfüllen der vorstehend genannten Funktionen ist die Einheit 54 mit dem Antrieb 44 verbunden. Die genannten Funktionen werden im einzelnen anhand der nachfolgenden Figuren erläutert.

Die Figuren 3 bis 5 zeigen den am Riemen 35 angekuppelten Läufer 34 in drei Ansichten. Gemäss den Figuren 3 und 5 ist der Anfang des Bandes 20 in einer Bandklemme 55 eingeklemmt. Die bewegliche Backe 56 der Bandklemme 55 ist auf einer Achse 57 gelagert und am gegenüberliegenden Ende 56' mittels einer Druckfeder 58 in Klemmrichtung vorgespannt. Auf beiden Seiten weist der Läufer 34 Führungen 59 und 60 -auf, welche zum Führen des Läufers beim Positionieren in der Einheit 54 gemäss Fig. 2 dienen. Ein Sicherungshebel 61 ist in der angekuppelten Stellung hochgeschwenkt, um die seitliche Stellung des Läufers 34 am Riemen 35 zu gewährleisten.

Aus der Fig. 4 ist die Anordnung eines Lösehebels 62 ersichtlich, welcher um eine Achse 63 schwenkbar und mittels einer Feder 64 in der am Riemen 35 angekuppelten Stellung belastet ist. Zum Ankuppeln am Riemen 35 dient ein mit dem Lösehebel 62 verbundener Klemmhebel 65, welcher von unten an dem in Pfeilrichtung 66 laufenden Riemen 35 angreift.

Der Sicherheitshebel 61 ist auf einer zweiten querliegenden Schwenkachse 67 gelagert. Es wird über einen Mitnehmerbolzen 68 vom Lösehebel 62 mitgenommen und zwar derart, dass er um seine Achse 67 gemäss Fig. 4 im Gegenuhrzeigersinn verschwenkt wird, wenn der Lösehebel 62 durch ein nicht dargestelltes Betätigungsglied im Uhrzeigersinn verschwenkt wird. Das heisst, dass er nach unten weggeschwenkt ist, wenn der Läufer 34 vom Riemen 35 abgekuppelt ist. Dadurch ist es möglich, dass der Läufer 34 gemäss Fig. 3 bei laufendem Riemen 35 um einen Betrag nach links bewegt werden kann, welcher etwa dem freien Raum 69 rechts daneben entspricht. Auf diese Bewegungsfreiheit in abgekuppelter Stellung wird bei der Erläuterung von nachfolgenden Figuren näher eingegangen. Der Mitnehmerbolzen 68 mit dem Sicherungshebel 61 starr verbunden und greift in eine Aussparung 70 des Lösehebels 62 ein. Das Gehäuse des Läufers 34 ist mit 71 bezeichnet.

Fig. 5 zeigt den Läufer 34 etwa entlang einer Schnittlinie V-V nach der Fig. 4. Lediglich die Bandklemme 55 und das darin eingeklemmte Band 20 sind ausserhalb der genannten Schnittlinie dargestellt.

Der Läufer kann durch Betätigen des Lösehebels 62 sowie durch Ausschwenken vom Riemen 35 abgenommen werden. Das Aufsetzen erfolgt durch Betätigen des Lösehebels 62 und durch Einschwenken des Läufers.

In den Figuren 6 bis 9 ist eine Vorrichtung zum Ab- und Ankuppeln des Läufers in verschiedenen Betriebsstellungen dargestellt. Diese Vorrichtung ist ein Bestandteil der in der Fig. 2 angedeuteten Einheit 54. Bereits genannte Bauteile sind die Tischfläche 50, der darunter umlaufend angetriebene Riemen 35 und der Läufer 34.

In der in der Fig. 6 dargestellten Betriebsstellung nähert sich der am laufenden Riemen 35 angekuppelte Läufer 34 einem um eine in Fig. 6 verdeckte Schwenkachse schwenkbaren Abbremshebel 72, dessen entgegengesetztes Ende 72' durch eine Feder in Pfeilrichtung 73 vorgespannt ist. Die verschiedenen, in der Fig. 6 dargestellten Elemente der Ab- und Ankuppelvorrichtung befinden sich in der Bereitschaftsstellung zum Anhalten und Abkuppeln des ankommenden Läufers 34, der bereits in eine seitliche Führungsschiene 74 eingelaufen ist, welche in die rechte Führung 60 des Läufers 34 gemäss Fig. 3 eingreift. Der dargestellten Führungsschiene 74 liegt eine nicht dargestellte Führungsschiene gleicher Länge gegenüber, welche in die linke Führung 59 des Läufers 34 eingreift. In der dargestellten Führungsschiene 74 ist eine Klinke 75 eingelassen, über welche der Läufer 34 gemäss Fig. 6 gerade hinweggleitet. Der Lösehebel 62 des Läufers 34 befindet sich dabei noch in der Ankuppelstellung.

Gemäss Fig. 7 wurde der Läufer 34 vom Abbremshebel 72 abgebremst, während ein linear geführter Abkuppelstössel 76 unter der Kraft einer Feder nach oben geschnellt ist und dabei den Lösehebel 62 des Läufers 34 betätigt hat, wodurch der Klemmhebel 65 gemäss Fig. 4 den Läufer 34 vom Riemen 35 abgekuppelt hat. Der Riemen 35 läuft jetzt durch das Gehäuse 71 des Läufers 34 gemäss Fig. 3 im Leerlauf hindurch.

Der Abbremshebel 72 wurde durch den Aufprall des Läufers 34 um seine Schwenkachse 77 gegen die Federkraft 73 im Gegenuhrzeigersinn verschwenkt, wodurch über einen Mitnehmerzapfen 78 eine über zwei Arme 79 und 80 parallel zu sich selbst geführte Stange 81 nach links bewegt wurde. Die beiden Arme 79 und 80 sind um ortsfeste Schwenkachsen 82 und 83 schwenkbar.

Der rechte Arm 80 ist durch eine am ihm angreifende Federkraft 84 im Uhrzeigersinn vorgespannt, so dass die Bewegung der Stange 81 nach links entgegen der Federkraft erfolgte.

Eine Aussparung 85 in der Stange 81 wirkt mit einem Zapfen 86 zusammen, der an einem Arm eines Klinkenhebels 87 befestigt ist. Bei der Verschiebung der Stange 81 nach links wurde deshalb der Klinkenhebel 87 um eine ortsfeste Achse 88 entgegen einer an ihm angreifenden Federkraft 89 im Gegenuhrzeigersinn gedreht, da der Zapfen 86 aus der Aussparung 85 verdrängt wurde. Die Drehbewegung des Klinkenhebels 87 veranlasste seine Klinke 90, welche im Ruhestand in eine Kerbe 91 des Abkuppelstössels 76 eingreift, den Abkuppelstössel 76 freizugeben, der seinerseits unter einer an ihm angreifenden Federkraft 92 (Fig. 6) nach oben schnellte, um den Lösehebel 62 des Läufers 34 zum Abkuppeln des Läufers 35 vom Riemen 35 zu betätigen. Der Abkuppelstössel 76 ist durch ortsfeste Führungen 93 und 94 sowie durch weitere, nicht dargestellte Führungen geführt. Der Abbremshebel 72 ist mit seiner Schwenkachse 77 auf einem Zwischenhebel 95 gelagert, welcher um eine ortsfeste Achse 96 entgegen einer Federkraft 97 verschwenkbar ist.

Gemäss Fig. 8 wurde der vom Riemen 35 abgekuppelte Läufer 34 durch die Wirkung der Federkraft 73 vom Abbremshebel 72 entgegen seiner Laufrichtung bis an die Klinke 75 zurückgestossen. Der Abbremshebel 72 wirkt dabei als Puffer, indem er den Läufer zuerst aufgehalten und nach dessen Abkuppeln zurückgestossen hat. In dieser Stellung nimmt der Läufer 34 in bezug auf die Einheit 54 zur Übergabe des mitgeführten Bandes und zum Erfassen des neuen Bandanfangs eine genau definierte Position ein. Beim Zurückführen des Abbremshebels 72 folgt diesem auch die Stange 81 unter der Wirkung der Federkraft 84. Dabei wurde auch der Klinkenhebel 87 freigegeben, was anhand der Figuren 6 und 7 nachprüfbar ist. Der Klinkenhebel 87 befindet sich unter der Wirkung der Federkraft 89 wieder in der Bereitschaftsstellung, um mit seiner Klinke 90 in die Kerbe 91 einzugreifen, wenn der Abkuppelstössel 76 zurückgezogen ist.

Die Fig. 9 zeigt nun diejenige Betriebsstellung, in welcher der Läufer 34 kurz zuvor wieder am umlaufenden Riemen 35 angekuppelt wurde. Zu diesem Zweck wurde ein Rückstellhebel 98 durch den Rückzug einer Stange 99 um eine ortsfeste Schwenkachse 100 im Gegenuhrzeigersinn verschwenkt. Dabei hat der Rückstellhebel 98 mit seiner am Ende angeordneten Nase 101 den Zwischenhebel 95 um seine Schwenkachse 96 im Uhrzeigersinn verschwenkt, indem er seine Nase 101 auf einer am Zwischenhebel 95 angeordneten Rolle 102 abgewälzt hat. Demzufolge wurde der mittels der Achse 77 am Zwischenhebel 95 gelagerte Abbremshebel 72 aus der Bahn des Läufers 34 zurückgezogen. Erst nach der Freigabe der Bahn des Läufers 34 vom Abbremshebel 72 kam ein am Rückstellhebel 98 angeordneter Mitnehmerzapfen 103 in einem Langloch 104 einer mit dem parallelgeführten Abkuppelstössel 76 gelenkig verbundenen Lasche 105 zum Anliegen, so dass der Abkuppelstössel 76 über die Lasche 105 zurückgezogen wurde, um den Lösehebel 62 des Läufers 34 freizugeben. Danach griff der selbstsperrende Klemmhebel 65 gemäss Fig. 4 am laufenden Riemen 35 an. Damit war der Ankuppelvorgang beendet, so dass der Läufer 34 erneut eine Schlaufe des Bandes 20 der Umlaufbahn 28 gemäss den Figuren 1 und 2 zum Umschnüren des nachfolgenden Packstückes vorbereiten kann.

Wenn die Stange 99 entgegen der Pfeilrichtung zurückgestossen wird, stellt sich die in der Fig. 6 dargestellte Lage der beweglichen Teile ein. Zur Rückstellung des Zwischenhebels 95 dient die an seinem Ende angreifende Federkraft 97. Zur Rückstellung des Abbremshebels 72 bis an einen ortsfesten Anschlag 106 dient einerseits die Verschwenkung des Zwischenhebels 95 im Gegenuhrzeigersinn und andererseits die am Ende 72' angreifende Federkraft 73. Der Abkuppelstössel 76 wird durch die Federkraft 92 gegenüber der in der Fig. 9 dargestellten Lage nur noch geringfügig zurückgestellt, bis seine Kerbe 91 an der Klinke 90 anliegt. Durch Freigabe des Lösehebels 62 am Läufer 34 wurde auch der Sicherungshebel 61 gemäss Fig. 3 und 4 wieder in die dargestellte Lage verschwenkt, um die seitliche Positionierung des Läufers 34 auf dem umlaufenden Riemen 35 zu gewährleisten.

Inder Stellung des Läufers 34 nach Fig. 8 erfolgt eine Bewegung der ganzen Einheit 54 in mehreren Bewegungsschritten, um den Läufer 34 jeweils in die entsprechenden Positionen zum Abgeben des umführten Bandanfanges zu bewegen. Ein voller Arbeitszyklus dauert nur einen Bruchteil einer Sekunde, in welcher Zeit sämtliche vorstehend beschriebenen Funktionen ablaufen. Die Betätigung der Stange 99 gemäss Fig. 9 erfolgt durch den in den Fig. 1 und 2 dargestellten Antrieb 44 über nicht dargestellte Kurvenscheiben oder Kurbelgetriebe.

Nach Fig. 10 ist die Einheit 54 zusammen mit dem vom Riemen 35 abgekuppelten und positionierten Läufer 34 gemäss Fig. 8 in Richtung der X-Achse auf einer ortsfesten runden Stange 107 mittels Lager 108 und 109 verschiebbar und schwenkbar gelagert. Die Verschiebung in der X-Achse erfolgt ebenfalls vom Antrieb 44 gemäss Fig. 1 und 2 durch eine an der Einheit 54 angreifende Verschiebestange 110, welche wie die Stange 99 gemäss Fig. 9 über nicht dargestellte Kurvenscheiben oder Kurbelgetriebe betätigt wird. Ein Stössel 120 ist mittels eines Winkelhebels 121 über nicht dargestellte Kurvenscheiben oder Kurbelgetriebe vom Antrieb 44 (Fig. 1, 2) betätigbar, um die Bandklemme 55 des Läufers 34 (Fig. 3,12) durch Angreifen am Hebelarm 56' der Klemmbacke 56 zu öffnen.

Fig. 11 zeigt eine Draufsicht nach Fig. 10. Der Läufer 34 ist zwischen der Führungsschiene 74 und einer gegenüberliegenden Führungsschiene 111, welche in die Führung 59 gemäss Fig. 3 eingreift, seitlich geführt. Der Riemen 35 ist lediglich angedeutet, um die relative Lage des vom Läufer 34 gezogenen Bandes 20 darzustellen.

Neben der Bahn des Läufers ist eine Band-Verschlusseinrichtung 112 angeordnet, welche folgende Aufgaben erfüllt:
1) Festklemmen des um die Umlaufbahn 28 gemäss Fig. 1 und 2 herumgeführten Anfanges des Bandes 20, nachdem dieses vom Läufer 34 in der Längsstellung X1 der Verschlusseinrichtung 112 übergeben wurde.
2) Festklemmen des Bandes, nachdem das um das Packstück herumgeführte Band durch Rückzug gespannt wurde.
3) Abschneiden des das Packstück umschlingenden Bandendes vom Bandvorrat, nachdem der neue Bandanfang in der Längsstellung X2 von der Bandklemme 55 des Läufers 34 erfasst wurde.
4) Erwärmen der einander zugekehrten Flächen der sich überlappenden Bandenden des das Packstück umschliengenden Bandes mittels einer Heizzunge.
5) Aufeinanderpressen der sich überlappenden Bandenden und Abkühlen.
6) Freigeben der miteinander verbundenen Bandenden.

Eine solche Verschlusseinrichtung ist in Fachkreisen allgemein bekannt. Für die Erfindung ist es lediglich von Bedeutung, dass der Läufer 34 mit seiner Bandklemme 55 den Anfang des umführten Bandes in der ersten Längsstellung X1 übergibt und in der zweiten Längsstellung X2 den neuen Bandanfang erfasst. Dazu muss der Läufer 34 nicht nur in der Längsrichtung X, sondern auch in der Querrichtung Y bewegt werden. Zur Längsbewegung ist die Einheit 54 mittels der Verschiebestange 110 auf der Stange 107 verschiebbar. Die Bewegung in Querrichtung Y erfolgt durch Verschwenken der Einheit 54 um die Führungsstange 107 mittels einer Schwenkstange 113, welche an einem Bügel 114 über ein Gelenk 115 angreift. Vom Bügel 114 erfolgt die Übertragung der Schwenkbewegung auf die Einheit 54 mittels einer auf dem Bügel 114 drehbar gelagerten Rolle 116, welche einerseits auf der Fläche 54' der Einheit 54 und andererseits an einem mit der Einheit 54 verbundenen Führungsblech 117 angreift. Die Schwenkstange 113 weist an ihrem Ende eine Nachlaufrolle 118 auf, die sich auf einer nur andeutungsweise dargestellten Kurvenscheibe 119 abwälzt, welche mit dem in den Figuren 1 und 2 dargestellten Antrieb 44 verbunden ist. Der erste Schalter 45 (Fig. 1) signalisiert die Anwesenheit des Läufers 34 in der Verschlussstellung.

Die Fig. 12 zeigt die Vorrichtung gemäss den Figuren 10 und 11 in einem grösseren Massstab in einer Stirnansicht. Die Tischfläche 50 ist durch einen Schlitz 122 unterbrochen, welcher sich nicht nur über die Tischfläche 50, sondern über den ganzen Rahmen 53 gemäss Fig. 2 erstreckt, um das Band 20 von der Umlaufbahn 28 auf das zu umschnürende Packstück zu übertragen. Der Schlitz 122 umgibt den Tunnel 51 in der Verschlussebene II. Mit 111 ist die Umtrageebene bezeichnet, in welcher der Läufer 34 das Band 20 entlang der Umlaufbahn 28 (Fig. 1, 2) herumführt.

Nach Fig. 13 ist die Einheit 54 zusammen mit dem positionierten Läufer 34 in die Verschlussebene 11 verschwenkt worden. Die Betätigung erfolgte mittels der Schwenkstange 113 (Fig. 11, 12). Die Bandklemme 55 wurde durch Betätigung des Stössels 120 entgegen der Kraft der Feder 58 geöffnet, um in der Längsstellung X1 (Fig. 11) das Band an die Verschlusseinrichtung 112 abzugeben und um in der Längsstellung X2 den neuen Bandanfang zu fassen. Trotz der Verschwenkung des Läufers 34 verbleibt der laufende Riemen 35 in seiner Ebene, wozu der freie Raum 69 im Läufer 34 (Fig. 3) vorgesehen ist.

Fig. 14 zeigt schematisch die Bewegungen des in der Einheit 54 positionierten Läufers 34 in bezug auf die Verschlusseinrichtung 112. Nachdem der Läufer 34 gemäss Fig. 8 positioniert wurde, befindet er sich am Kreuzungspunkt X2/III. Die darauf folgende Bewegung mittels der Einheit führt den Läufer 34 vorerst zum Kreuzungspunkt X1/III und danach zum Kreuzungspunkt X1/II, um den Bandanfang an die Verschlusseinrichtung 112 zu übergeben. Danach folgt eine Bewegung zurück zum Kreuzungspunkt X1/III, zum Kreuzungspunkt X2/III und zum Kreuzungspunkt X2/11, um den neuen Bandanfang zu fassen. Schliesslich erfolgt die Rückführung zum Kreuzungspunkt X2/III, von welchem der Läufer 34 zu einem erneuten Umlauf gemäss Fig. 9 startet. Während der Bewegungen des Läufers 34 wird seine Bandklemme 55 im Kreuzungspunkt X1/II geöffnet und im Kreuzungspunkt X2/11 wieder geschlossen.

Fig. 15 zeigt eine der vier Abwerfvorrichtungen mit der Riemen-Umlenkrolle 36 und der mindestens annähernd koaxial dazu an einem Schwenkhebel 124 in der Verschlussebene 11 frei drehbar gelagerten Bandrolle 30. Über das Riemengetriebe 41 werden die Umlenkrolle 36 und damit der Riemen 35 vom Riemenantrieb 40 (Fig. 1) angetrieben. Der am Riemen 35 angekuppelte Läufer 34 passiert gerade die Umlenkrolle 36, welche zur Führung des Läufers eingelegte Gummiringe 123 aufweist. Der Läufer 34 führt das Band mit seiner Bandklemme 55 in der Umtragebene 111 der Umlaufbahn 28 (Fig. 2). Nachdem er die Umlenkrolle 36 passiert hat, gelangt das vom Bandspeicher 23 (Fig. 1) unter Spannung gehaltene Band über eine an der Umlenkrolle 38 angeordnete konische Fläche 125 auf die Bandrolle 30. Der um eine ortsfeste Achse 126 schwenkbare Schwenkhebel 124 ist mittels Übertragungsglieder 43 durch den Betätigungsmagneten 42 gleichzeitig mit den Schwenkhebeln aller vier Bandrollen 30 bis 33 (Fig. 1) aus der Verschlussebene II wegschwenkbar, um das Band auf das Packstück abzuwerfen. Ortsfeste Abstreifbleche 127 gewährleisten ein sicheres Abwerfen. Die frei drehbaren Bandrollen 30 bis 33 ergeben einen geringen Reibungswiderstand beim Umtragen des Bandes, so dass der Läufer nur eine relativ geringe Zugkraft aufwenden muss. Ein nicht zu klein gewählter Radius der Bandrollen verhindert eine zu starke Biegung des Bandes, welche sich bei einem längeren Stillstand nachteilig auswirken kann.

Die in Fig. 16 dargestellte Kraftspannvorrichtung 26 (Fig. 1) dient dazu, das um das Packstück herumgelegte Band 20 zu spannen, nachdem dieses bereits vom Bandspeicher 23 mit einer geringeren Spannkraft zurückgezogen wurde. Das Band 20 umschlingt eine frei drehbare, an einem Spannhebel 129 gelagerte Spannrolle 128. Der um einen ortsfesten Drehpunkt 130 schwenkbare Spannhebel 129 ist gegen die Kraft von zwei ortsfest abgespannten, parallel angeordneten Federn 131 durch eine Auslöseklinke 132 in gespannter Stellung gehalten. Das Band 20 durchläuft einen Bandklemmpunkt 133, welcher durch einen um eine ortsfeste Achse 134 schwenkbaren Bandklemmhebel 135 und durch einen federnden Gegenanschlag 136 gebildet ist. Über die Umlenkrolle 27 gelangt das Band 20 in die Umlaufbahn 28. Am Bandklemmhebel 135 greift eine mit dem Antrieb 44 über die Kupplung 48 (Fig. 1, 2) verbundene Zugstange 137 an, der sich eine Lasche 138 anschliesst, welche gelenkig mit der um einen ortsfesten Drehpunkt 139 schwenkbaren Auslöseklinke 132 verbunden ist. Zur Auslösung der Kraftspannvorrichtung 26, nachdem das Band 20 auf das Packstück abgeworfen und von Bandspeicher 23 durch die Kraftspannvorrichtung 26 hindurch zurückgezogen worden ist, wird die Zugstange 137 in Pfeilrichtung über nicht dargestellte Verbindungsglieder durch den Antrieb 44 (Fig. 1) betätigt. Dabei greift zuerst der Bandklemmhebel 135 am Klemmpunkt 133 am Band 20 an, um dieses zu halten. Bei weiterer Bewegung der Zugstange 137 gibt die Auslöseklinke 132 den Spannhebel 129 frei, welcher durch die beiden Spannfedern 131 im Gegenuhrzeigersinn verschwenkt wird. Dabei wird auf das Band 20 eine Spannkraft in Pfeilrichtung 140 ausgeübt, welche sich durch die Spannfedern 131 in weiten Grenzen wählen lässt. Sie ist auf jeden Fall grösser, als die Rückzugskraft des Speichers 23.

Die Stufenfunktion, zuerst Klemmen und dann Spannen, gewährleistet eine grosse Zuverlässigkeit bei stets gleicher Spannkraft.

Da bei jedem Arbeitszyklus nur der wenig Masse aufweisende Läufer beschleunigt werden muss, kann der Motor für den Antrieb des Riemens kleiner sein, als bei einer Maschine, in welcher jedesmal sämtliche umlaufenden Teile beschleunigt werden müssen. Die Überlappung der aufeinanderfolgenden Arbeitszyklen - Umtragen des Bandes für den nächsten Zyklus, während des Verbindens (Schweissen) der Bandenden - gewährleistet die grösstmögliche Arbeitsgeschwindigkeit.

## Patentansprüche

1. Maschine zum Umschnüren von Packstükken mit Umschnürungsmittel (20), deren Anfang von einem von einem endlosen Riemen (35) getragenen Läufer (34) um einen, das Packstück aufnehmenden Umschnürungs-Tunnel (51) entlang einer Umführungsbahn (28) zur Bildung einer Schlaufe herumführbar ist, mit in die Ebene (II) der Schlaufe hineinragenden und aus dieser Ebene (11) wegbewegbaren Haltemitteln (30, 31, 32, 33) zum Halten der Schlaufe und zum Freigeben derselben auf das Packstück, mit einem Zwischen einer Umschnürungsmittel-Vorratsrolle (22) und der Umführungsbahn (28) angeordneten Zwischenspeicher (23) mit Rückspeicherungskapazität sowie mit einer Klemm- und Verbindeeinrichtung (112) zum Festhalten und Verbinden der Enden des das Packstück umgebenden Umschnürungsmittels, dadurch gekennzeichnet, dass der Riemen (35) ständig umlaufend angetrieben und der vom Riemen (35) getragene Läufer (34) bei laufendem Riemen (35) von diesem lösbar ist, wozu der Läufer (34) eine am Riemen (35) stufenlos angreifende Klemmvorrichtung (65) aufweist, die durch eine im Bereich der Klemm- und Verbindeeinrichtung (112) ortsfest angeordnete Betätigungsvorrichtung (76) betätigbar ist und dass eine Positioniervorrichtung (72, 74, 75, 111) zur Führung und Positionierung des vom Riemen (35) gelösten Läufers (34) in bezug auf die Klemm- und Verbindeeinrichtung (112) vorgesehen ist.

2. Maschine nach Anspruch 1, dadurch gekennzeichnet, dass die Kupplungsvorrichtung des Läufers (34) einen von aussen betätigbaren Lösehebel (62) aufweist, der mit einem selbstsperrenden, am Riemen (35) angreifenden Klemmhebel (65) verbunden ist (Fig. 4).

3. Maschine nach Anspruch 1 oder 2, dadurch gekennzeichnet, dass die Betätigungsvorrichtung zum Abkuppeln des Läufers (34) vom Riemen (35) ein unter Federspannung stehendes, durch eine erste Sperrklinke (90) zurückgehaltenes Ab-und Ankuppelelement (67) aufweist und dass ein in die Bahn des Läufers (34) hineinragender und aus dieser Bahn wegbewegbarer Puffer (72) mit der Sperrklinke (90) kuppelbar ist, um das Ab-und Ankuppelelement (76) zum Abkuppeln auszulösen (Fig. 6).

4. Maschine nach Anspruch 3, dadurch gekennzeichnet, dass der Puffer (72) zusammen mit einer vom Läufer (34) überfahrbaren, dem Puffer (72) gegenüberliegenden zweiten Sperrklinke (75) mindestens einen Teil der Positioniervorrichtung bildet (Fig. 8).

5. Maschine nach Anspruch 4, dadurch gekennzeichnet, dass die Positioniervorrichtung mindestens eine Führungsschiene (74, 111) zur seitlichen Führung des Läufers (34) aufweist (Fig. 11).

6. Maschine nach einem der Ansprüche 3 bis 5, dadurch gekennzeichnet, dass der Puffer (72) zum programmgesteuerten Zurückziehen aus der Bahn des Läufers (34) und das Ab- und Ankuppelelement (76) zu seinem Rückzug vom Läufer (34) zum Ankuppeln desselben mit einem weiteren Betätigungselement (99) wirkverbunden sind (Fig. 9).

7. Maschine nach einem der vorstehenden Ansprüche, dadurch gekennzeichnet, dass die Positioniervorrichtung (72, 74, 75, 111) bewegbar angeordnet und mit Betätigungselementen (110, 113) zur programmgesteuerten Bewegung des positionierten Läufers (34) in eine Umschnürungsmittel-Abgabestellung (X1/1I) und eine Umschnürungsmittel-Aufnahmestellung (X2/11) verbunden ist (Fig. 10,11).

8. Maschine nach Anspruch 7, dadurch gekennzeichnet, dass eine durch eine Umschnürungsmittelklemme (55) des Läufers (34) definierte Umtrageebene (III) des Umschnürungsmittels (20) von einer durch die Klemm- und Verbindeeinrichtung (112) definierten Verschliessebene (11) parallel versetzt ist, wobei die Umschnürungsmittel-Abgabestellung (X1/1I) und die Umschnürungsmittel-Aufnahmestellung (X2/11) in der Verschliessebene (11) liegen, und dass die Positioniervorrichtung (72, 74, 75, 111 ) sowohl in einer zu den Ebenen (II, III) parallelen Längsrichtung (X) als auch in Querrichtung (Y) gewegbar angeordnet ist, um den Läufer (34) mit seiner Umschnürungsmittelklemme (55) von der Umtrageebene (111) in die Verschliessebene (11) und zurück zu bewegen (Fig. 11).

9. Maschine nach Anspruch 7 oder 8, dadurch gekennzeichnet, dass die Betätigungselemente (110, 113) mit einem motorischen Antrieb (44) kuppelbare Kurvenscheiben (119) aufweisen (Fig.1, 10, 11, 12).

10. Maschine nach einem der vorstehenden Ansprüche, dadurch gekennzeichnet, dass die für die Betätigung der Kupplungsvorrichtung (62, 65) des Läufers (34) bestimmte Betätigungsvorrichtung (76) und die Positioniervorrichtung (72, 74, 75, 111) zu einer Einheit (54) zusammengebaut sind, welche einen zum Öffnen der bzw. einer Umschnürungsmittelklemme (55) des Läufers (34) bestimmten, ebenfalls programmgesteuerten Stössel (120) aufweist (Fig. 12).

11. Maschine nach den Ansprüchen 6, 9 und 10, dadurch gekennzeichnet, dass der motorische Antrieb (44) eine Kupplung (48) zur programmgesteuerten Betätigung der Positioniervorrichtung (72, 74, 75, 111), des für den Läufer (34) bestimmten Ab- und Ankuppelelementes (76) und des zum Öffnen der Umschnürungsmittelklemme (55) bestimmten Stössels (120) aufweist (Fig. 1, 10, 11).

12. Maschine nach Anspruch 11, dadurch gekennzeichnet, dass mit dem motorischen Antrieb (44) eine zwischen dem Zwischenspeicher (23) und der Umführungsbahn (28) angeordnete Kraftspannvorrichtung (26) antriebsverbunden ist, die einen zum Halten des Umschnürungsmittels (20) während des Spannvorganges bestimmten Klemmpunkt (133) aufweist, dem eine federbelastete, vom Umschnürungsmittel (20) mindestens teilweise umschlungene Spannrolle (128) nachgeordnet ist und dass ein den Klemmpunkt (133) definierender Bandklemmhebel (135) und eine die Spannrolle (128) in einer Spannstellung haltende dritte Sperrklinke (132) durch ein vom Antrieb (44) programmgesteuertes Spannvorrichtung-Betätigungselement (137) nacheinander betätigbar angeordnet sind (Fig. 16).

13. Maschine nach einem der vorstehenden Ansprüche, dadurch gekennzeichnet, dass die um den Umschnürungstunnel (51) verteilt in der Verschliessebene (11) angeordnete Haltemittel frei drehbare Bandrollen (30, 31, 32, 33) aufweisen (Fig. 15).

14. Maschine nach Anspruch 13, dadurch gekennzeichnet, dass die durch die Lage der Klemm- und Verbindeeinrichtung (112) definierte Schlaufenebene (11) von einer durch eine Umschnürungsmittelklemme (55) des Läufers (34) definierte Umtragebene (111) parallel versetzt ist, wobei die Umtrageebene (111) durch die Anordnung von vom Riemen (35) umschlungenen Riemen-Umlenkrollen (36, 37, 38, 39) bestimmt ist, von denen jede mindestens annähernd koaxial zu je einer Bandrolle (30, 31, 32, 33) angeordnet ist (Fig. 15).

15. Maschine nach Anspruch 14, dadurch gekennzeichnet, dass die Riemen-Umlenkrollen (36, 37, 38, 39) den Bandrollen (30, 31, 32, 33) zugekehrt konische Flächen (125) aufweisen und dass die Bandrollen einen Durchmesser aufweisen, der kleiner ist als der kleinste Durchmesser der konischen Fläche (125) (Fig. 15).

## Revendications

1. Machine pour cercler des colis avec un agent de cerclage (20) dont le début peut être guidé en encerclement par un curseur (34) porté par une courroie sans fin (35), autour d'un tunnel de cerclage (51 ) qui reçoit les colis, le long d'un couloir d'encerclement (28) pour former une boucle, comprenant des moyens de retenue (30, 31, 32, 33) qui font saillie dans le plan (II) de la boucle et peuvent être écarté de ce plan (II) et destinés à tenir la boucle et à la libérer pour qu'elle tombe sur le colis, un accumulateur intermédiaire (23) disposé entre une bobine débitrice d'agent de cerclage (22) et le couloir d'encerclement (28) et qui possède une capacité de rétro-accumulation, ainsi qu'un dispositif de serrage et d'assemblage (112) destiné à immobiliser et assembler les extrémités de l'agent de cerclage qui entourent le colis, caractérisée en ce que la courroie (35) est entraînée constamment en circulation et le curseur (34) porté par la courroie (35) peut être détaché de cette dernière pendant que la courroie (35) est en défilement, le curseur (34) présentant à cet effet un dispositif de serrage (65) qui attaque la courroie (35) en n'importe quel point, dispositif qui peut être actionné par un dispositif d'actionnement (76) agencé en position fixe dans la région du dispositif de serrage et d'assemblage et en ce qu'un dispositif de positionnement (72, 74, 75,111 ) est prévu pour guider et positionner le curseur (34) détaché de la courroie (35) par rapport au dispositif de serrage et d'assemblage (112).

2. Machine selon la revendication 1, caractérisée en ce que le dispositif d'accouplement du curseur (34) présente un levier de déclenchement (62) pouvant être actionné de l'extérieur, qui est reliè à un levier de serrage auto-serreur (65), qui attaque la courroie (35).

3. Machine selon la revendication 1 ou la revendication 2, caractérisée en ce que le dispositif d'actionnement servant à désaccoupler le curseur (34) de la courroie (35) comprend un élément de désaccouplement et d'accouplement (76), soumis à une tension élastique, qui est retenu en arrière par un premier cliquet de blocage (90) et en ce qu'un tampon (72), qui fait saillie dans le couloir du curseur (34) et peut être écarté de ce couloir, peut être accouplé au cliquet de blocage (90), pour déclencher l'élément de désaccouplement et d'accouplement (76) pour le désaccouplement.

4. Machine selon la revendication 3, caractérisée en ce que le tampon (72) forme au moins une partie du dispositif de positionnement avec un deuxième cliquet de blocage (75) qui peut être franchi par le curseur (34) et qui se trouve en face du tampon (72).

5. Machine selon la revendication 4, caractérisée en ce que le dispositif de positionnement présente au moins un rail de guidage (74, 76) servant au guidage latéral du curseur (34).

6. Machine selon l'une des revendications 3 à 5, caractérisée en ce que le tampon (72) et l'élément de désaccouplement et d'accouplement (76)sont reliés fonctionnellement à un autre élément d'actionnement (99), le premier pour être retiré du couloir du curseur (34) d'une façon commandée par programme et, le deuxième pour être éloigné du curseur (34) pour l'accouplement de celui-ci.

7. Machine selon l'une des revendications précédentes, caractérisée en ce que le dispositif de positionnement (72, 74, 75, 111) est agencé mobile et est reliée à des éléments d'actionnement (110, 113) pour le déplacement commandé par programme du curseur positionné (34) qui amène ce curseur dans une position (X1/II) de libération d l'agent de cerclage et dans une position (X2/11) de réception de l'agent de cerclage.

8. Machine selon revendication 7, caractérisée en ce qu'un plan d'entraînement en encerclement (III) de l'agent de cerclage (20), défini par une pince d'agent de cerclage (5) du curseur (34), est décalé parallèlement par rapport à un plan de fermeture (II) défini par le dispositif de serrage et d'assemblage (112), la position de dégagement de l'agent de cerclage (X1 III) et la position de réception de l'agent de cerclage (X2/11) se trouvant dans le plan de fermeture (II) et en ce que le dispositif de positionnement (72, 74, 75, 111) est agencé pour pouvoir se déplacer aussi bien dans une direction longitudinale (X) parallèle à l'un des plans (II, III) que dans la direction transversale (Y) pour amener le curseur (34), avec sa pince d'agent de cerclage (55) du plan d'entraînement en encerclement (III) au plan de fermeture (II) et en sens inverse.

9. Machine selon la revendication 7 ou la revendication 8, caractérisée en ce que les éléments d'actionnement (110, 113) présentent des cames (119) pouvant être accouplées à un dispositif d'entraînement à moteur (44).

10. Machine selon l'une des revendications précédentes, caractérisée en ce que le dispositif d'actionnement (76) destiné à l'actionnement du dispositif d'accouplement (62, 65) du curseur (34) et le dispositif de positionnement (72, 74, 75, 111) sont réunis en une unité (54) qui présente un poussoir (120) également commandé par programme, destiné à ouvrir la ou une pince d'agent de cerclage (55) du curseur (34).

11. Machine selon les revendications 6, 9 et 10, caractérisée en ce que le dispositif d'entraînement à moteur (44) comprend un embrayage (48) destiné à l'actionnement commandé par programme du dispositif de positionnement (72, 74, 75, 111), de l'élément de désaccouplement et accouplement (76) destiné au curseur (34), et du poussoir (120) destiné à l'ouverture de la pince d'agent de cerclage (55).

12. Machine selon la revendication 11, caractérisée en ce que, au dispositif d'entraînement à moteur (43), est relié cinématiquement un dispositif de trension de grande force (26) agencé entre l'accumulateur intermédiaire (23) et le couloir de guidage en encerclement (28), qui présente un point de serrage (133) destiné à tenir l'agent de cerclage (20) pendant l'opération de tension, en aval duquel est placée une poulie de tension (128) chargée par ressort au moins partiellement embrassée par l'agent de cerclage (20) et en ce qu'un levier (135) de serrage de la bande qui définit le point de serrage (133) et un troisième cliquet (132) qui tient la poulie de tension (128) dans une position armée sont agencés de façon à être actionnés l'un après l'autre par un élément (137) d'actionnement du dispositif de tension commandé par programme par le dispositif d'entraînement (44).

13. Machine selon l'une des revendications précédentes, caractérisée en ce que les moyens de retenue répartis dans le plan de fermeture (II) sur le tour du tunnel de cerclage (51) présentent des poulies de bande librement rotatives (30, 31, 32, 33).

14. Machine selon la revendication 13, caractérisée en ce que le plan de boucle (II) défini par la position du dispositif de serrage et d'assemblage (112) est décalé parallèlement par rapport à un plan d'entraînement en encerclement (III) défini par une pince d'agent de cerclage (55) du curseur (34), le plan d'entraînement en encerclement (III) étant déterminé par la disposition de poulies de renvoi de courroie (36, 37, 38, 39) qui sont embrassées par la courroie (35), dont chacune est disposée au moins à peu près coaxialement à une poulie de bande correspondante (30, 31, 32, 33).

15. Machine selon la revendication 14, caractérisée en ce que les poulies de renvoi de la courroie (36, 37, 38, 39) présentent des surfaces coniques (125) dirigées vers les poulies de bande (30, 31, 32, 33) et en ce que les poulies de bande possèdent un diamètre qui est plus petit que le diamètre minimum des surfaces coniques (125).

## Claims

1. A machine for binding packages with binding means (20), the beginning of which can be taken, by a traveller (34) carried by an endless belt (35), round a binding tunnel (51) receiving the package, along a looping path (28) to form a loop, having holding means (30, 31, 32, 33) which project into the plane (II) of the loop and can be moved away out of this plane (II) to hold the loop and release it on the package, having a temporary store (23) with restoring capacity, disposed between a delivery spool (22) for the binding means and the looping path (28) and having a fastening and connecting device (112) to secure and connect the ends of the binding means surrounding the package, characterised in that the belt (35) is constantly driven in rotation and the traveller (34) carried by the belt (35) can be detached from the belt (35) while this is running, for which purpose the traveller (34) comprises a gripping device (65) which acts positively on the belt (35) and can be actuated by an actuating device (76) disposed stationary in the region of the fastening and connecting device (112) and in that a positioning device (72, 74, 75, 111) is provided to guide and position the traveller (34) released from the belt (35), in relation to the fastening and connecting device (112).

2. A machine as claimed in claim 1, characterised in that the coupling device of the traveller (34) comprises a release lever (62) which can be actuated from the outside and is connected to a self-locking clamping lever (65) acting on the belt (35).

3. A machine as claimed in claim 1 or 2, characterised in that the actuating device for uncoupling the traveller (34) from the belt (35) comprises an uncoupling and coupling element (76) which is under spring tension and held back by a first catch (90) and in that a buffer (72), which projects into the path of the traveller (34) and can be moved away out of this path, can be coupled to the catch (90) in order to release the uncoupling and coupling element (76) for the uncoupling (Figure 6).

4. A machine as claimed in claim 3, characterised in that the buffer (72) forms, together with a second catch (75), which can be travelled over by the traveller (34) and which is situated opposite the buffer (72), at least part of the positioning device (Figure 8).

5. A machine as claimed in claim 4, characterised in that the positioning device comprises at least one guide rail (74,111) for the lateral guiding of the traveller (34) (Figure 11).

6. A machine as claimed in any one of claims 3 to 5, characterised in that the buffer (72) is operatively connected to a further actuating element (99) for the program-controlled withdrawal from the path of the traveller (34) and the uncoupling and coupling element (76) is operatively connected to the actuating element (99) for its withdrawal from the traveller (34) to couple the latter (Figure 9).

7. A machine as claimed in any one of the preceding claims, characterised in that the positioning device (72, 74, 75, 111 ) is adapted for movement and is connected to actuating elements (110, 113) for the program-controlled movement of the positioned traveller (34) into a deliver position (X1/II) for binding means and a receiving position (X2/11) for binding means (Figures 10, 11).

8. A machine as claimed in claim 7, characterised in that a carry-round plane (III) of the binding means (20), which is defined by a binding-means clip (55) of the traveller (34), is offset from and parallel to a closing plane (II) defined by the fastening and connecting device (112), the delivery position (X1 /II) for the binding means and the receiving position (X2/11) for the binding means lying in the closing plane (II), and in that the positioning device (72, 74, 75, 111) is adapted for movement both in a longitudinal direction (X) parallel to the planes (II, III) and in the transverse direction (Y) in order to move the traveller (34) with its binding-means clip (55) from the carry-round plane (III) into the closing plane (II) and back (Figure 11).

9. A machine as claimed in claim 7 or 8, characterised in that the actuating elements (110, 113) comprise cam plates (119) which can be coupled to a motor drive (44) (Figures 1, 10, 11, 12).

10. A machine as claimed in any one of the preceding claims, characterised in that the actuating device (76) adapted for the actuation of the coupling device (62, 65) of the traveller (34) and the positioning device (72, 74, 75, 111) are assembled to form a unit (54) which comprises a push-rod (120) which is adapted to open the or a binding-means clip (55) of the traveller (34) and which is likewise program-controlled (Figure 12).

11. A machine as claimed in claims 6, 9, and 10 characterised in that the motorized drive (44) comprises a coupling (48) for the program-controlled actuation of the positioning device (72, 74, 75,111), of the uncoupling and coupling element (76) for the traveller and of the push-rod (1.20) adapted to open the binding-means clip (55) (Figures 1,10,11).

12. A machine as claimed in claim 11, characterised in that a power tensioning device (26), disposed between the temporary store (23) and the looping path (28), is connected to the motorized drive (44) to be driven thereby and comprises a gripping point (133) which is adapted to hold the binding means (20) during the tensioning operation and which is followed by a springloaded tension roller (128) round which the binding means (20) is at least partially wrapped and in that a band gripping lever (135) defining the gripping point (133) and a third catch (132) holding the tension roller (128) in a tensioning position are adapted to be actuated in succession by a tensioning-device actuating element (137) program-controlled by the drive (44) (Figure 16).

13. A machine as claimed in any one of the preceding claims, characterised in that the holding means disposed distributed round the binding tunnel (51) in the closing plane (II) comprises freely rotatable band rollers (30, 31, 32, 33) (Figure 15).

14. A machine as claimed in claim 13, characterised in that the loop plane (II) defined by the position of the fastening and connecting device (112) is offset from and parallel to a carry-round plane (III) defined by a binding-means clip (55) of the traveller (34), the carry-round plane (III) being determined by the arrangement of belt guide rollers (36, 37, 38, 39) round which the belt (35) is wrapped and each of which is disposed at least substantially coaxially with a band roller (30, 31, 32, 33) (Figure 15).

15. A machine as claimed in claim 14, characterised in that the belt guide rollers (36, 37, 38, 39) have tapered surfaces (125) adjacent to the band rollers (30, 31, 32, 33) and in that the band rollers have a diameter which is smaller than the smallest diameter of the tapered surface (125) (Figure 15).
